# EUROPÄISCHE PATENTSCHRIFT

(11) **EP 0 369 108 B1**
(45) Veröffentlichungstag und Bekanntmachung des Hinweises auf die Patenterteilung: **03.02.1993**
(21) Anmeldenummer: 89111927.3
(22) Anmeldetag: 30.06.1989
(51) Int. Cl.: E04G 11/06, E04G 9/04

(54) **Ausgleichselement für Schaltafeln**
Filling-in piece for shutterings
Pièce de remplissage pour coffrages

(30) Priorität: 12.11.1988 DE 8814200 U
(43) Veröffentlichungstag der Anmeldung: 23.05.1990
(73) Patentinhaber: Maier, Josef, D-77790 Steinach (DE)
(72) Erfinder: Maier, Josef, D-77790 Steinach (DE)
(74) Vertreter: Schmitt, Hans, Dipl.-Ing.

(56) Entgegenhaltungen:
- DE-A- 3 517 304
- GB-A- 858 505

## Beschreibung

Die Erfindung betrifft eine Schalung mit Ausgleichselement für Schaltafeln gemäß dem Oberbegriff des Patentanspruches 1.

Eine derartige Schalung ist aus DE-A-35 17 304 bekannt. Das Ausgleichselement ist dabei ein als Holzbohle ausgebildetes Ausgleichsstück, welches an einer schmalen Schalplatte befestigt ist. Diese Lösung ist nur dann anwendbar, wenn der auszugleichende Abstand so gering ist, daß dieses Ausgleichselement zwischen den beiden Randstegen benachbarter und miteinander fluchtender Schaltafeln eingeklemmt und von einer Klammer fixiert werden kann, die die beiden das Ausgleichselement zwischen sich aufweisenden Randstege erfaßt. Stimmt die Abmessung der auszugleichenden Stelle nicht mit der Holzbohle überein, muß diese entsprechend angepaßt werden. Vor allem bei größeren Zwischenräumen, die aber nicht die Abmessung einer weiteren Schaltafel erreichen, ist dieses vorbekannte Ausgleichselement nicht verwendbar.

Für solche Fälle sind mit in ihrem Abstand verstellbare Randschienen bekannt, an denen dennoch die der jeweiligen Abmessung des Zwischenraumes zwischen den Schaltafeln entsprechende Schalhaut angepaßt werden muß. In allen diesen Fällen muß möglichst darauf geachtet werden, daß die Befestigungsmittel zum Verbinden der Schaltafel auch dazu geeignet sind, das Ausgleichselement und vor allem dessen Randprofile mit den Randstegen bzw. Randprofilen der Schaltafeln zu kuppeln. Andernfalls müßten für diese Ausgleichselemente auch noch spezielle Befestigungsmittel vorgesehen werden.

Es besteht deshalb die Aufgabe, eine Schalung mit einem Ausgleichselement der eingangs erwähnten Art zu schaffen, welches möglichst preiswert herstellbar ist, wobei vor allem auch die jeweils anzupassende Schalhaut schnell und einfach mit den Randprofilen verbunden werden kann, ohne daß besondere Befestigungselemente erforderlich sind, sondern wobei die zum Verbinden der Schaltafel geeigneten Befestigungselemente auch zum Verbinden mit dem Ausgleichselement geeignet sind. Dennoch soll insbesondere bei Verwendung von Befestigungsklammern das preiswert herstellbare Ausgleichselement eine hohe Lebensdauer haben.

Die Lösung dieser Aufgabe erfolgt mit den im kennzeichnenden Teil des Patentanspruches 1 angegebenen Mitteln.

Auf diese Weise können die Randprofile des Ausgleichselementes aus preiswertem Werkstoff, nämlich Holz oder Kunststoff gefertigt sein. Darin läßt sich dann auch die jeweilige Schalhaut gut befestigen, weil sie angenagelt oder angeschraubt werden kann, ohne daß dafür besondere Vorkehrungen zu treffen sind. Dabei kann eine solche Holzschraube in vorteilhafter Weise auch von dem Randprofil aus eingeschraubt werden, so daß die Schalhaut des Ausgleichselementes selbst an der dem Beton zugewandten Oberfläche keinerlei Abdruck des Befestigungselementes hinterläßt. Obwohl dabei die Randprofile aus relativ weichem Werkstoff bestehen, wird dennoch der Angriff einer Verbindungsklammer ermöglicht, da sie in ihren Konturen einschließlich einer rinnenförmigen Einbuchtung den Randstegen der Schaltafeln entsprechen und der von der Klammer ausgehende Verbindungsdruck über die Auskleidung verteilt wird, so daß trotz der Klemmkraft der Verbindungsklammer die jeweilige Verbindungsstelle nicht beschädigt wird.

Besonders zweckmäßig ist es dabei, wenn die Auskleidung der Einbuchtung des Randprofiles des Ausgleichselementes aus Kunststoff oder Stahl besteht. Vor allem Stahl setzt dabei den Druckkräften einer Verbindungsklammer einen entsprechend hohen Widerstand entgegen.

Dabei ist es vorteilhaft, wenn die Auskleidung auswechselbar befestigt ist. Sie kann somit nach einer gewissen Zeit, wenn sie durch mehrere Schalungsvorgänge doch verletzt ist oder bei metallischer Ausführung ein Korrosionsvorgang eingesetzt hat, sehr leicht durch eine neue Auskleidung ersetzt werden.

Damit beim Ansetzen der Befestigungsklammern nicht der zu der rinnenförmigen Einbuchtung benachbarte Bereich der Randprofile beschädigt werden kann, ist es vorteilhaft, wenn die Auskleidung mit Befestigungsflanschen bis auf die beidseits der rinnenförmigen Ausnehmung angeordneten Randbereiche ragt und die Befestigungsstellen vorzugsweise an diesen Randflanschen vorgesehen sind. Dies hat den weiteren Vorteil, daß die Befestigungsklammer nicht ausgerechnet an einem Befestigungselement für die Auskleidung angreift und diese beim Verspannen und Verklammern beschädigt oder gar unbrauchbar macht.

Um die Herstellung möglichst einfach und preiswert zu gestalten und hohe Klemmkräfte auch an dem Ausgleichselement übertragen zu können, haben die Randprofile zweckmäßigerweise einen Vollquerschnitt.

Nachstehend ist die Erfindung mit ihren ihr als wesentlich zugehörenden Einzelheiten anhand der Zeichnung noch näher beschrieben. Es zeigt:
Fig. 1 in schaubildlicher Darstellung eine Ansicht auf die dem Beton abgewandte Rückseite eines Ausgleichselementes, dessen Randprofil an einer einem zu überbrückenden Zwischenraum zwischen zwei Schaltafeln angepaßten Schalhaut befestigt sind,
Fig. 2 in Draufsicht die Verbindung eines Randprofiles eines Ausgleichselementes gemäß Fig. 1 mit einem in der Außenform etwa entsprechenden Randsteg einer Schaltafel sowie
Fig. 3 in Draufsicht ein vollständiges Ausgleichselement, welches im Zwischenraum zwischen zwei Schaltafel mit Hilfe von Klammern an diesen und in Flucht mit ihnen befestigt ist.

Ein im Ganzen mit 1 bezeichnetes Ausgleichselement dient gemäß Fig. 3 zum Einfügen in den Zwischenraum zwischen miteinander fluchtenden bzw. in einer Ebene angeordneten Schaltafeln 2, deren lichter Abstand kleiner als die Ausdehnung einer weiteren derartigen Schaltafel ist. Die Schaltafeln 2 haben dabei als Hohlprofile ausgebildete Randstege 3 und das Ausgleichselement 1 hat seinerseits zu diesen Randstegen 3 der Schaltafeln 2 passende Randprofile 4. Diese Randprofile 4 sind auf eine den Abmessungen des Zwischenraumes entsprechend zugeschnittene Schalhaut 5 aufgesetzt und an dieser befestigt.

In allen drei Figuren ist angedeutet, daß die Randprofile 4 des Ausgleichselementes 1 aus Holz oder Kunststoff bestehen, wobei die Herstellung aus Holz durch mehrere Holzschichten 4α realisiert sein kann. Entsprechend verzug- und rissefrei werden die Randprofile 4 trotz des Werkstoffes Holz.

Diese Randprofile 4 haben, wie deutlich in Fig. 2 erkennbar, eine dem Randsteg 3 der Schaltafel 2 etwa entsprechende Querschnitts-Umrißform und dabei vor allem auf der dem jeweiligen Randsteg 3 der Schaltafel 2 abgewandten Oberfläche eine etwa rinnenförmige Einbuchtung 6 für den Angriff einer in den Fig. 2 und 3 jeweils angedeuteten Befestigungs- oder Verbindungsklammer 7. Wesentlich ist dabei, daß diese rinnenförmige Einbuchtung 6 mit einer Verstärkung 8 ausgekleidet ist, welche die von der Klammer 7 ausgehenden Kräfte verteilt und das Holz oder den Kunststoff vor punktuellen Überlastungen, Verformungen und Beschädigungen schützt. Diese Auskleidung 8 kann dabei aus Kunststoff oder Stahl bestehen.

Man erkennt deutlich, daß dabei diese Einbuchtung 6 auf gleicher Höhe mit einer analogen Einbuchtung 6a an den Randstegen 3 der Schaltafeln 2 liegt, so daß der symmetrische Kraftangriff der Klammer 7 in gleicher Weise wie bei der unmittelbaren Verbindung zweier aneinander stossender Schaltafeln 2 erfolgen kann. Das Befestigen des Ausgleichselementes 1 innerhalb eines Schaltafelverbundes erfolgt also in genau der gleichen Weise wie das Befestigen der Schaltafeln untereinander, so daß spezielle Befestigungselemente nicht erforderlich sind.

Die Auskleidung 8 kann auswechselbar sein, so daß sie nach einer gewissen Zeit, wenn sie doch durch mehrere Schalungsvorgänge verletzt oder durch Witterungseinflüsse beschädigt oder korrodiert sein sollte, auf einfache Weise durch eine neue ersetzt werden kann, so daß das Randprofil 4 immer wieder verwendbar bleibt.

Man erkennt in den Figuren außerdem, daß die Auskleidung 8 mit beidseits der Rinne 6 verlaufenden Befestigungsflanschen 9 versehen ist, die auf die beidseits der rinnenförmigen Ausnehmung 6 angeordneten Randbereiche ragt, wobei die Befestigungsstellen 10 im Ausführungsbeispiel an diesen Randflanschen 9 vorgesehen sind. Dadurch werden zumindest zwei Vorteile gleichzeitig erzielt, nämlich die Klemmkräfte der Klammern 7 werden nicht aus Versehen auf solche Befestigungsstellen und Befestigungselemente ausgeübt, wodurch diese beschädigt werden könnten, und wenn die Befestigungsklammer 7 bei ihrer Montage nicht sehr sorgfältig sofort unmittelbar in der Einbuchtung 6, sondern zunächst etwas daneben angesetzt werden sollte und eventuell gar von dort beim Verspannen erst in die Einbuchtung oder Rinne 6 hineinrutschen sollte, wird der Randbereich geschützt und die Klammer mit größerer Sicherheit in die rinnenförmige Ausnehmung hineinbewegt.

Um die Klemmkräfte bestmöglich übertragen zu können, haben die Randprofile 4 einen Vollquerschnitt.

In Fig. 2 erkennt man noch gut, daß die aus Holz bestehenden Randprofile 4 aus einzelnen Leisten 4a zusammengefügt sind, deren Berührflächen 4b jeweils parallel zur Schalhaut 2 liegen, so daß die Klemm- und Druckkräfte gut übertragen werden können.

## Patentansprüche

1. Schalung mit miteinander fluchtenden oder in einer Ebene angeordneten Schaltafeln (2) oder Schalungsteilen mit Randstegen (3) und mit einem in den Zwischenraum zwischen den zwei Schaltafeln (2) einzufügenden Ausgleichselement ( 1 ), welches seinerseits ein Ausgleichsstück hat, das auf eine den Abmessungen des Zwischenraumes entsprechend zugeschnittene Schalhaut (5) aufgesetzt und daran befestigt wird, **dadurch gekennzeichnet**, daß das Ausgleichsstück aus zu den Randstegen (3) der Schaltafeln (2) passenden Randprofilen (4) besteht, die jeweils eine dem Randsteg (3) der Schaltafel (2) etwa entsprechende Querschnitts-Umrißform haben und aus Holz oder Kunststoff bestehen, daß auf den dem jeweiligen Randsteg (3) der Schaltafel (2) abgewandten Oberflächen beziehungsweise Längs-Seitenflächen der Randprofile (4) des Ausgleichselementes (1) entsprechend der Formung der Randstege (3) der Schaltafeln (2) jeweils eine etwa rinnenförmige, in Längsrichtung des Randprofiles (4) verlaufende Einbuchtung (6) für den Angriff einer Klammer (7) oder dergleichen Befestigungselement vorgesehen ist und daß zumindest diese etwa rinnenförmige Einbuchtung (6) mit einer Verstärkung (8) ausgekleidet ist.

2. Schalung nach Anspruch 1, dadurch gekennzeichnet, daß die Auskleidung (8) der Einbuchtung (6) des Randprofiles (4) des Schalungselementes (1) aus Kunststoff oder Stahl besteht.

3. Schalung nach Anspruch 1 oder 2, dadurch gekennzeichnet, daß die Auskleidung (8) auswechselbar befestigt ist, beispielsweise mit Hilfe von Befestigungsschrauben.

4. Schalung nach einem der Ansprüche 1 bis 3, dadurch gekennzeichnet, daß die Auskleidung (8) mit Befestigungsflanschen (9) bis auf die beidseits der rinnenförmigen Ausnehmung (6) angeordneten Randbereiche des Randprofiles (4) ragt und die Befestigungsstellen (10) vorzugsweise an diesen Randflanschen (9) außerhalb der Einbuchtung (6) vorgesehen sind.

5. Schalung nach einem der Ansprüche 1 bis 4, dadurch gekennzeichnet, daß die Randprofile (4) einen Vollquerschnitt haben.

6. Schalung nach einem der vorstehenden Ansprüche, dessen Randprofile (4) aus Holz bestehen, dadurch gekennzeichnet, daß die Randprofile (4) aus mehreren Holzleisten zusammengefügt sind, deren Berührebenen parallel zur Schalhaut (2) liegen.

## Claims

1. Formwork including aligned or coplanar formwork panels (2) or formwork parts having edge webs (3), and further including a filling-in piece (1) for being inserted into the space between two formwork panels (2), said filling-in piece for its part having a filling-in member mounted on and fixed to a forming surface (5) cut to correspond to the dimensions of the space, characterized in that the filling-in member consists of edge profiles (4) matching the edge webs (3) of the formwork panels (2), said edge profiles in each case having a cross-sectional outer contour corresponding approximately to the edge web (3) of the formwork panel (2) and consisting of wood or plastic, said edge profiles (4) of the filling-in piece (1) having their surfaces or longitudinal side faces averted from the respective edge web (3) of the formwork panel (2) provided in each case with an approximately groove-like recess (6) in accordance with the shape of the edge webs (3) of the formwork panels (2), said recess (6) running in the longitudinal direction of the edge profile (4) and serving for engagement by a clamp (7) or a like fixing member, at least said approximately groove-like recess (6) being lined with a reinforcement (8).

2. Formwork as claimed in claim 1, characterized in that the recess (6) of the edge profile (4) of the member (1) has a lining (8) consisting of plastic or steel.

3. Formwork as claimed in claim 1 or claim 2, characterized in that the lining (8) is fixed so as to be replaceable, for instance with the aid of fastening screws.

4. Formwork as claimed in any one of claims 1 to 3, characterized in that the lining (8) together with fixing flanges (9) projects to the boundary areas of the edge profile (4) which are disposed on either side of the groove-like recess (6) and the fixing locations (10) are preferably provided on said edge flanges (9) outside the recess (6).

5. Formwork as claimed in any one of claims 1 to 4, characterized in that the edge profiles (4) have a solid section.

6. Formwork as claimed in any one of the preceding claims, the edge profiles (4) of which consist of wood, characterized in that the edge profiles (4) are assembled from a plurality of strips of wood, the planes of contact thereof lying parallel to the forming surface (2).

## Revendications

1. Coffrage comprenant des panneaux de coffrage (2) ou des parties de coffrage alignées entre elles, ou disposées dans un même plan, et munies de poutres de bord (3), et comprenant un élément de remplissage (1) qui est destiné à être introduit dans l'espace libre entre deux panneaux de coffrage (2) et qui comporte pour sa part une pièce de remplissage, laquelle est posée et fixée sur une surface de coffrage (5) découpée en fonction des dimensions de l'espace libre, caractérisé par le fait que la pièce de remplissage se compose de profilés de bord (4) qui sont adaptés aux poutres de bord (3) des panneaux de coffrage (2), qui présentent à chaque fois un contour en section transversale dont la forme correspond à peu près à celle de la poutre de bord (3) du panneau de coffrage (2) et qui sont constitués par du bois ou de la matière plastique, par le fait que, sur les surfaces ou, respectivement, sur les surfaces latérales longitudinales des profilés de bord (4) de l'élément de remplissage (1) qui sont opposées à la poutre de bord correspondante (3) du panneau de coffrage (2), et en fonction de la conformation des poutres de bord (3) des panneaux de coffrage (2), il est prévu à chaque fois un enfoncement (6) à peu près en forme de gouttière qui s'étend dans la direction longitudinale du profilé de bord (4) et où vient en prise un serre-joint (7) ou un élément de fixation similaire, et par le fait qu'au moins cet enfoncement (6) à peu près en forme de gouttière est revêtu d'un renforcement (8).

2. Coffrage selon la revendication 1, caractérisé par le fait que le revêtement (8) de l'enfoncement (b) du profilé de bord (4) de l'élément de remplissage (1) est en matière plastique ou en acier.

3. Coffrage selon la revendication 1 ou 2, caractérisé par le fait que le revêtement (8) est fixé d'une manière interchangeable, par exemple à l'aide de vis de fixation.

4. Coffrage selon l'une des revendications 1 à 3, caractérisé par le fait que le revêtement (8) fait saillie par des ailes de fixation (9) jusque sur les régions latérales du profilé de bord (4) qui sont disposées des deux côtés de l'évidement (6) en forme de gouttière, et que les endroits de fixation (10) sont prévus de préférence sur ces ailes latérales (9) et à l'extérieur de l'enfoncement (6).

5. Coffrage selon l'une des revendications 1 à 4, caractérisé par le fait que les profilés de bord (4) présentent une section transversale pleine.

6. Coffrage selon l'une des revendications précédentes dont les profilés de bord (4) sont en bois, caractérisé par le fait que les profilés de bord (4) sont composés de plusieurs baguettes en bois dont les plans de contact sont situés parallèlement à la surface de coffrage (2).
